# EUROPÄISCHE PATENTSCHRIFT

(11) **EP 0 269 809 B1**
(45) Veröffentlichungstag und Bekanntmachung des Hinweises auf die Patenterteilung: **12.12.1990**
(21) Anmeldenummer: 87114321.0
(22) Anmeldetag: 01.10.1987
(51) Int. Cl.: B65B 53/02

(54) **Vorrichtung zur Herstellung einer vollständig mit Schrumpffolie umhüllten Verpackungseinheit**
Device for making a package unit completely enveloped by a shrink foil
Dispositif de fabrication d'une unité d'emballage enveloppée complètement avec une feuille rétractable

(30) Priorität: 18.11.1986 DE 3639472
(43) Veröffentlichungstag der Anmeldung: 08.06.1988
(73) Patentinhaber: Möllers Maschinenfabrik GmbH, D-59269 Beckum (DE)
(72) Erfinder: Klüpfel, Olaf, Dr.Ing., D-4730 Ahlen (DE); Birkenfeld, Richard, D-4720 Beckum (DE)
(74) Vertreter: Patentanwälte Meinke, Dabringhaus und Partner

(56) Entgegenhaltungen:
- EP-A- 0 133 462
- DE-B- 2 020 440
- DE-B- 2 839 089
- FR-A- 2 346 229

## Beschreibung

Die Erfindung richtet sich auf eine Vorrichtung zur Herstellung einer vollständig mit Schrumpffolie umhüllten Verpackungseinheit nach dem Oberbegriff des Anspruches 1.

Bekannt ist es (DE-PS 2 760 249 & FR-A 2 346 229), bei Anlagen dieser Art mit einem geringeren Leistungsbedarf zur Verringerung des apparativen Aufwands, die Wendevorrichtung zwischen einer einzigen Schrumpffolienaufbringvorrichtung und einer einzigen Schrumpfvorrichtung anzuordnen, so daß nach dem Aufbringen der ersten Schrumpffolie die Wendevorrichtung ohne Wenden von dem betreffenden Stapel lediglich passiert und dann die erste Schrumpffolie in der Schrumpfvorrichtung angeschrumpft werden kann, worauf der Stapel zur Wendevorrichtung zurückfährt, dort gewendet wird, in die Schrumpffolienaufbringvorrichtung zurückbewegt und dort mit der zweiten Schrumpffolie überzogen und dann unter erneutem einfachem Passieren der Wendevorrichtung wieder in die Schrumpfvorrichtung zum Anschrumpfen der zweiten Schrumpffolie transportiert wird. Zum Profilieren der Nischen müssen bei dieser bekannten Anlage allerdings zusätzlich auch noch zwei Profiliereinrichtungen vorgesehen sein, nämlich eine vor der Schrumpfvorrichtung zum Profilieren der Nischen, wenn diese oben sind, und eine nach der Schrumpfvorrichtung zum Profilieren der Nischen, wenn diese nach dem Wenden des Stapels unten sind.

Aus der DE-OS 2 702 613 ist es bekannt, durch Absenken eines entsprechenden Bereiches der Förder- und Standbahn die auf dieser Standbahn befindliche schmalere Sonderschicht gegen einen Anschlag auf einer Seite zu verfahren, um so die Profilierung zu gewährleisten und die andere Seite durch das Einschwenken einer Anpreßklappe zu formen.

Eine andere Möglichkeit, die Stapelnischen in den Schrumpffolienhauben zu formen, zeigt die DE-PS 2 839 089. Dort wird ein Stapel nach Verlassen eines Schrumpfofens auf einem Förderer weiterbefördert und mit der teils in die Nischen eingezogenen Schrumpffolienhaube einer Station zugeführt, die über Rollensätze verfügt, die in die Nischen einfahren können. Dabei werden die Rollensätze zunächst als Förderelemente benutzt, der Stapel auf einem absenkbaren, rollbaren Bereich abgestellt, dieser wird um das Rollenmaß abgesenkt, die Rollen fahren dann in die Nischen ein, worauf dann der Stapel soweit abgesenkt wird, daß die Rollensätze die angeschrumpften Haubenbereiche auf die Unterseite des Überstandes des Stapels drücken.

Mit der älteren, aber nicht vorveröffentlichten EP 0 250 697 ist eine weitere Vorrichtung vorgeschlagen worden, bei der eine einzige Schrumpffolienaufbringvorrichtung und eine einzige Schrumpfvorrichtung als Kombinationsvorrichtung ausgebildet sind, und bei der die Formwerkzeuge der Profiliervorrichtung einer nachgeschalteten Wendevorrichtung fest zugeordnet sind, wobei die Formwerkzeuge mittels an der Wendevorrichtung angeordneter Antriebsmittel nach dem Aufbringen und Schrumpfen der ersten Schrumpffolie in Formstellung in die Nischen, nach dem Wenden des Stapels in Freigabestellung und nach Rückführung des Stapels zur kombinierten Schrumpffolienaufbring-und Schrumpfvorrichtung und dortigem Überziehen und Anschrumpfen der zweiten Schrumpffolie und darauf erneutem Zuführen zur Wendevorrichtung zum Nachprofilieren der Nischen wieder in Formstellung und nachfolgend zum seitlichen Abtransportieren des Stapels erneut in Freigabestellung bewegbar sind. Diese Vorrichtung zeichnet sich durch einen geringen Raumbedarf und geringen apparativen Aufwand aus. In bestimmten Einsatzfällen ist es jedoch möglich, daß durch die Anordnung der Formwerkzeuge im Bereich der Wendevorrichtung keine einwandfreie Profilierung der Nischen erfolgt, da die Folie bei dem vor dem Profilieren erforderlichen Transport von der Schrumpf- zur Wendevorrichtung bereits weitgehend erkaltet sein kann, mit der Folge, daß sich die Folie wegen der bei der Abkühlung entwickelten starken Schrumpfkräfte diagonal über die Nischen zieht und damit beim Angreifen der Formwerkzeuge verletzt werden kann. Diese Erscheinungen können in Abhängigkeit von den jeweils verwendeten Schrumpffolien unterschiedlich schwerwiegend sein.

Aufgabe der Erfindung ist die Schaffung einer Lösung, mit welcher unter Aufrechterhaltung der Möglichkeit einer kompakten Bauweise eine einwandfreie Ausformung der Nischen ohne Beschädigungsgefahr für die Schrumpffolie möglich ist.

Mit einer Vorrichtung der eingangs bezeichneten Art wird diese Aufgabe gemäß der Erfindung dadurch gelöst, daß die Formwerkzeuge der Profiliervorrichtung in der als höhenbeweglicher Schrumpfrahmen ausgebildeten Schrumpfvorrichtung im Bereich ihrer Förder- und Standbahn angeordnet sind.

Mit der Erfindung wird mit der Möglichkeit einer kompakten Bauweise eine besonders gute Profilierung der Nischen erreicht, da die Profiliervorrichtung unmittelbar nach der Wärmeaufbringung durch den Schrumpfrahmen aktivierbar ist, d.h. der Stapel keinerlei Wege mehr zurücklegen muß und die Folie somit noch nicht erkaltet ist, so daß Verletzungen der Folie bei der Ausformung der Nischen zuverlässig vermeidbar sind. In der Praxis kann dabei die Steuerung so getroffen werden, daß der Schrumpfrahmen z.B. zunächst über den Stapel mit der zu schrumpfenden Folienhaube nach unten in Richtung auf die Transportbahn abgesenkt wird und dann unter Wärmeaufbringung wieder nach oben verfahren wird, wobei schon bei dieser Aufwärtsbewegung des Schrumpfrahmens, d.h. nach dem Freigeben des Nischenbereichs die Formwerkzeuge der Profiliervorrichtung in die Nischen eingefahren werden.

Es ist besonders zweckmäßig, wenn die Schrumpffolienaufbringvorrichtung und der Schrumpfrahmen als Kombinationsvorrichtung ausgebildet sind. Durch diese Ausgestaltung wird eine besonders kompakte Bauweise erreicht, wobei die Formwerkzeuge der Profiliervorrichtung dann entsprechend in der Kombinationsvorrichtung angeordnet sind.

In Ausgestaltung ist vorgesehen, daß zusätzlich auch im gegenüberliegenden oberen Bereich der Schrumpfvorrichtung Formwerkzeuge der Profiliervorrichtung vorgesehen sind. Damit wird erreicht, daß nicht nur der untere, zu behandelnde Stapelbereich mit Formwerkzeugen bearbeitet werden kann, sondern auch der obere, sobald die Wärmeaufbringung durch den Schrumpfrahmen im oberen Bereich des Stapels beendet ist. Dies ist insbesondere dann wesentlich, wenn zunächst eine obere Sonderschicht auf einem Stapel gebildet wurde, um später bei palettenlosen Verpackungen als Standfläche zu dienen und die Nischen für das Einfahren von Gabelzinken von Gabelstaplern bereitzustellen. Wird diese zunächst oben liegende Sonderschicht mittels einer Schrumpfhaube umschrumpft, ist es nützlich, hier bereits durch Formwerkzeuge die Nischenbildung zu gewährleisten.

Die Erfindung sieht auch vor, daß die Formwerkzeuge als in die Nischen am Stapel einfahrbare, an sich bekannte Rollensätze ausgebildet sind, welche eine besonders gute Ausformung der Nischen gewährleisten.

Besonders zweckmäßig ist es, wenn der heb- und senkbare Bereich der Förder- und Standbahn im Bereich der Schrumpfvorrichtung kürzer und/oder schmaler ist als die Sonderschicht. Mit dieser Gestaltung ist erreichbar, daß eine über den Stapel gestülpte Schrumpffolienhaube große Bereiche der Bodenfläche eines solchen Stapels mit abdecken kann, da dieser heb- und senkbare Bahnbereich nur Teile der Bodenfläche beaufschlagt. Das Unterschrumpfen kann also nicht nur im Bereich der Nischen erfolgen, sondern bis in den Bodenbereich der dann untenliegenden Sonderschicht reichen.

Es versteht sich von selbst, daß es durch eine derartige Ausgestaltung gleichgültig ist, ob es sich um sogenannte palettenlose Stapel handelt oder um auf Paletten aufgestapelte Stapel. In diesem Falle können die übergezogenen Hauben weite Bereiche auf der Bodenfläche der Palette überdecken.

Um eine möglichst einwandfreie Position zu gewährleisten, sieht die Erfindung vor, daß die Formwerkzeuge über ortsfest an der Heb- und Senkvorrichtung angeordnete Zwangsführungen, insbesondere Kulissenflächen, in ihrer Andrück- bzw. Ausformbewegung geführt sind. Für die Erfindung ist es dabei zunächst gleichgültig, ob lediglich die Hub- und Senkvorrichtung die notwendigen Bewegungen ausführt, oder ob die Formwerkzeuge selbst ihrerseits ebenfalls heb- und senkbar ausgebildet sind, wie dies eine zweckmäßige Ausgestaltung der Erfindung zusätzlich vorsieht. Dabei können die Formwerkzeuge z.B. mittels Rollen über entsprechende Kulissenbahnen zwangsgeführt sein, sei es über ihren gesamten Weg relativ zum Stapel oder wenigstens über Teilstrecken.

Zweckmäßig kann es sein, die Rollensätze der Formwerkzeuge an federbelasteten Schwingen anzuordnen, wobei diese Schwingen heb- und senkbar gestaltet sein können, wodurch die Formwerkzeuge zweidimensional verfahrbar sind. Durch eine derartige Ausgestaltung kann erreicht werden, die Lage eines nicht exakt positionierten Stapels auszugleichen, ohne daß die Funktionsfähigkeit dadurch beeinflußt wird.

Die Erfindung ist nachstehend anhand der Zeichnung beispielsweise näher erläutert. Diese zeigt in:
Fig. 1 eine Seitenansicht auf eine Ausführungsmöglichkeit eines Teils der Vorrichtung nach der Erfindung teilweise geschnitten,
Fig. 2 eine Aufsicht auf die Vorrichtung gemäß Pfeil in Fig. 1,
Fig. 3 eine stirnseitige Ansicht der Vorrichtung gemäß Pfeil 111 in Fig. 1,
Fig. 4 ein Formwerkzeug der Profiliervorrichtung,
Fig. 5 eine stirnseitige Ansicht dieses Formwerkzeuges sowie
Fig. 6 eine schematische Übersicht der Arbeitsabläufe der Gesamtvorrichtung mit zwei unterschiedlichen Varianten in den Abb. 6.9 bis 6.11. bzw. 6.9' bis 6.11'.

In den Fig. 1 bis 5 sind zunächst nur Elemente der gemeinsamen Förder- und Standbahn F dargestellt, die im Bereich einer nicht näher wiedergegebenen Schrumpffolienaufbringvorrichtung mit gleichzeitiger Schrumpfvorrichtung angeordnet ist. Die wesentlichen Elemente dieses Teils der Gesamtvorrichtung bestehen aus einem Bandförderer B auf einem nicht näher dargestellten Scherenhubtisch S und dem Bandförderer B in Förderrichtung seitlich umgebenden Laufrollen R. In Förderrichtung vor und hinter dem Bandförderer sind Profiliervorrichtungen P angeordnet, deren Funktion weiter unten insbesondere in Verbindung mit Fig. 4 und 5 näher beschrieben ist.

Der Bandförderer B ist in bekannter Weise gefertigt, d.h. er verfügt über einen nicht näher beschriebenen elektromotorischen Antrieb, Bandführung- und Spannrollen und dgl. mehr. Über den Scherenhubtisch S ist der Bandförderer B über einen erheblichen Betrag nach oben und unten aus der Ebene der Förderbahn F herausbewegbar, wie dies in Fig. 6 schematisch angedeutet ist. Die Größe des Bandförderers ist aber so getroffen, daß er sowohl in Förderrichtung gesehen kürzer als die Sonderschicht einer Verpackungseinheit gestaltet ist, als auch schmaler, derart, daß beim Absetzen der Sonderschicht auf die Förderbahn die seitlichen kurzen Förderrollen R die Stapelränder unterstützen.

Die Profiliervorrichtungen P sind in den Fig. 4 und 5 dargestellt und zunächst allgemein mit 1 bezeichnet. Jede dieser Profiliervorrichtungen 1 weist einen als Schwinge ausgebildeten Rahmen 2 mit Führungsrollen 3 und 4 auf, die mit den Flanschen und dem Steg von im wesentlichen U-förmigen Profilen (Fig. 5) zusammenwirken. An der der Förderbahn F zugewandten Seite trägt jede Profiliervorrichtung einen Rollensatz 6 mit im dargestellten Beispiel zwei Rollen 7.

Jeder Rahmen 2 kann über einen Hubkolben 8 (Fig. 3) angehoben und abgesenkt werden, wie dies im oberen Teil der Fig. 4 mit dem Doppelpfeil 9 dargestellt ist. Der Anlenkpunkt der Kolben-Zylindereinheit 8 ist in Fig. 5 mit 10 bezeichnet. Der untere, ortsfeste Anlenkpunkt an z.B. eine Querstrebe 11 trägt in Fig. 3 das Bezugszeichen 12.

Wesentlich für die Erfindung ist eine Führung der Profiliervorrichtung 1 über in Fig. 4 schematische eingezeichnete Kulissenflächen 13 und 14 an den oberen Enden der Flansche der vorerwähnten U-Profile, wobei die eine stärkere Ausschwenkbewegung ermöglichende Kulissenfläche 14 auf der dem Bandförderer B zugewandten Seite vorgesehen ist, während die eine etwas geringfügigere Aufweitung des Spreizwinkels der Schwingen 2 ermöglichende gegenüberliegende Kulissenfläche 13 auf der vom Bandförderer abgewandten Seite angeordnet ist.

Erkennbar können die Profilierungen 7 damit eine Schwenkbewegung ausführen, wie sie im oberen Teil der Fig. 4 durch einen Doppelpfeil dargestellt ist, der das Bezugszeichen 15 trägt und durch die unterschiedliche Pfeillänge den unterschiedlichen Ausschwenkweg darstellen soll.

Die Funktionsweise der Erfindung ist nunmehr anhand der Fig. 6 näher beschrieben. Soweit weiter vorne bereits Buchstaben zur Kennzeichnung einzelner Baugruppen benutzt wurden, wird dies bei der Beschreibung des Funktionsablaufes gemäß Fig. 6 beibehalten.

In der Abbildung 6.1 ist ein Gutstapel 16 dargestellt mit einer oben liegenden Sonderschicht 17. Ein mit 18 bezeichneter Schrumpfrahmen umgibt diesen Gutstapel, wobei Wärmeaufbringflammen 19 lediglich angedeutet sind, hierauf kommt es nicht an.

Die Position 6.2 zeigt den Gutstapel 16 in angehobener Stellung mit einer mittels einer Schrumpffolienaufbringvorrichtung 21 überzogenen ersten Folienhaube 20. In dieser angehobenen Stellung wird nun die Schrumpffolienaufbringvorrichtung verfahren und der Schrumpfrahmen 18 ggf. bis nach unten abgesenkt, worauf der Schrumpfrahmen mit der Wärmeaufbringung beginnt, so daß ein Teil der Schrumpfhaube 20, in Fig. 6.3 mit 22 bezeichnet, unter dem Boden schrumpft. Zweckmäßig können dabei der Schrumpfrahmen 18 und die Schrumpffolienaufbringvorrichtung 21 als ein Bauteil als sogenannte Kombinationsvorrichtung ausgebildet sein.

Die Fig. 6.3 zeigt, daß nach Aufbringen der Wärme auf die gesamte Schrumpffolie eine Profiliervorrichtung P' vorgesehen sein kann, die die noch warme aufgeschrumpfte Haube in die Ecken zwischen Gutstapel 16 und Sonderschicht 17 eindrückt.

In der Abbildung 6.4 ist lediglich gestrichelt angedeutet, daß nach dieser Verfahrensweise der Gutstapel 16 in eine Wendevorrichtung eingebracht wird, auf die es hier nicht näher ankommt, diese Wendevorrichtung ist allgemein mit 23 bezeichnet.

Nach Verlassen der Wendevorrichtung 23, deren Arbeitsweise durch die dort eingezeichneten Pfeile angedeutet ist, wird der Gutstapel 16 mit seiner Sonderschicht 17 auf dem Bandförderer B positioniert und von der in der Abbildung 6.5 wiedergegebenen fluchtenden Stellung in die angehobene Stellung gemäß Fig. 6.6 angehoben. Mittels der dort nicht näher wiedergegebenen Schrumpffolienaufbringvorrichtung 21 wird eine zweite Schrumpffolienhaube 20' (Konterhaube) aufgebracht, der Schrumpfrahmen 18 fährt nach unten und beginnt von unten nach oben die Wärmeaufbringung bis die zweite Haube angeschrumpft ist, wie Fig. 6.7 zeigt.

Fig. 6.8 zeigt den Stapel 16, abgesenkt in die Ebene des Förderers F.

Nunmehr kann grundsätzlich in zwei Varianten weiterverfahren werden, nämlich zum einen so, wie dies in den Abbildungen 6.9 bis 6.11 wiedergegeben ist oder so, wie in den Alternativen-Abbildungen 6.9' bis 6.11_{'}.

Bei der Variante nach den Fig. 6.9' bis 6.11' kann der Gutstapel 16 in der Förderebene F' verbleiben, dann werden die Rollensätze 6 gemäß Pfeil 9 angehoben (Fig. 6.9'), sie formen die Ecke aus und werden dann wieder abgesenkt (Fig. 6.10_{'}), so daß schließlich der Gutstapel 16 die Vorrichtung verlassen kann (Fig. 6.11').

Bei der Variante nach den Fig. 6.9 bis 6.11 kann der Gutstapel 16 aus der Förderebene F abgesenkt werden (Fig. 6.9), derart, daß die Rollensätze 6 die Ecken entsprechend ausformen. Anschließend wird der Stapel 16 dann wieder in die Ebene F angehoben (Fig. 6.10), um dann schließlich zur weiteren Bearbeitung die gesamte Vorrichtung zu verlassen (Fig. 6.11).

Durch die Führung über die Kulissenflächen 13 und 14 und die Federbelastung (24) der Schwingen bzw. der Rahmen 2, die die Formrollen 7 tragen, ist nicht nur gewährleistet, daß die Rollen 7 die Nischen in der Endschicht 17 des Stapels 16 sauber ausformen, sondern auch, daß bei nicht genau positioniertem Gutstapel eine Zentrierung erfolgt, so daß der Gutstapel 16 immer in einer ganz optimalen Stellung, insbesondere relativ zum Schrumpfrahmen 18, eingestellt werden kann.

Die Profiliervorrichtungen können auch quer zur Förderrichtung seitlich am Bandförderer B vorgesehen sein.

## Patentansprüche

1. Vorrichtung zur Durchführung eines Verfahrens zur Herstellung einer vollständigen mit Schrumpffolie umhüllten, mehrere Schichten aufeinandergestapelter Gegenstände enthaltenden Verpackungseinheit, wobei zunächst mehrere Schichten von Gegenständen mit gleicher Grundfläche übereinandergestapelt werden, auf die dann eine Sonderschicht von Gegenständen derart gestapelt wird, daß mindestens zwei einander parallele Nischen für das spätere Angreifen von Tragorganen eines Hubgerätes gebildet werden, darauf eine erste Schrumpffolie auf den gesamten Stapel aufgebracht wird, welche nachfolgend durch Wärmeaufbringung eng an den Stapel geschrumpft wird, worauf der gesamte Stapel um 180_{°} derart gedreht wird, daß die Sonderschicht mit den Nischen nach unten kommt, worauf eine zweite Schrumpffolie auf den Stapel aufgebracht und nachfolgend durch Wärmeaufbringung eng an den Stapel geschrumpft wird, wobei nach dem Anschrumpfen der zweiten Schrumpffolie die Schrumpffolien in den Nischen ausgeformt werden, mit einer Schrumpffolienaufbringvorrichtung (21), einer Schrumpfvorrichtung (18), einer Wendevorrichtung (23) und einer Profiliervorrichtung (P) zum Ausformen der Schrumpffolien in den Nischen und mit einer sich durch alle Vorrichtungen erstreckenden Förder- und Standbahn (F), dadurch gekennzeichnet, daß die Formwerkzeuge (7) der Profiliervorrichtung (1) in der als höhenbeweglicher Schrumpfrahmen (18) ausgebildeten Schrumpfvorrichtung im Bereich ihrer Förder- und Standbahn (F) angeordnet sind.

2. Vorrichtung nach Anspruch 1, dadurch gekennzeichnet, dass die Schrumpffolienaufbringvorrichtung (21) und der Schrumpfrahmen (18) als Kombinationsvorrichtung ausgebildet sind.

3. Vorrichtung nach Anspruch 1 oder 2, dadurch gekennzeichnet, dass zusätzlich auch im gegenüberliegenden oberen Bereich der Schrumpfvorrichtung Formwerkzeuge (7) der Profiliervorrichtung (1) vorgesehen sind.

4. Vorrichtung nach Anspruch 1 oder einem der Folgenden, dadurch gekennzeichnet, dass die Formwerkzeuge (7) als in die Nischen am Stapel (16) einfahrbare, an sich bekannte Rollensätze (6) ausgebildet sind.

5. Vorrichtung nach Anspruch 1 oder einem der folgenden mit einem heb- und senkbaren Bereich der Förder- und Standbahn, dadurch gekennzeichnet, dass der heb- und senkbae Bereich (B) der Förder- und Standbahn (F) im Bereich der Schrumpfvorrichtung kürzer und/oder schmaler ist als die Sonderschicht (17).

6. Vorrichtung nach Anspruch 1 oder einem der folgenden, dadurch gekennzeichnet, dass die Formwerkzeuge (7) über orstfest an der Hub- und Senkvorrichtung (S) angeordnete Führungen, insbesondere Kulissenflächen (13, 14), in ihrer Andrück- bzw. Ausformbewegung geführt sind.

7. Vorrichtung nach Anspruch 6, dadurch gekennzeichnet, dass die Formwerkzeuge (7) heb-und senkbar ausgebildet und die ortsfesten Kulissenflächen (13, 14) in Längs- und/oder Querförderrichtung vorgesehen sind.

8. Vorrichtung nach Ansprüche 6 oder 7, dadurch gekennzeichnet, dass die Rollensätze (6) der Formwerkzeuge (7) an federbelasteten (24) Schwingen (2) angeordnet sind.

## Claims

1. Apparatus for carrying out a method of manufacturing a package, which contains items stacked on top of one another in several layers and is completely wrapped in shrink foil, wherein at first a plurality of layers of items of the same base area are stacked on top of one another, on which a special layer of items is then stacked in such a manner that at least two parallel niches are formed for lifting elements of a lifting appliance subsequently to engage in, then a first shrink foil is applied to the whole stack and is then shrunk close to the stack by the application of heat, whereupon the whole stack is rotated by 180° so that the special! layer with the niches ends up at the bottom, whereupon a second shrink foil is applied to the stack and then shrunk close to the stack by the application of heat, and after shrinking of the second shrink foil the shrink foils are shaped in the niches, the apparatus also comprising shrink foil applying apparatus (21), shrink apparatus (18), turning apparatus (23) and profiling apparatus (P) for shaping the shrink foils in the niches, and comprising 3 conveying and standing belt (F) passing through all the apparatus, characterised in that the shaping tools (7) of the profiling apparatus (1) are mounted in the shrink apparatus formed as a height-adjustable shrink frame (18) in the region of its conveying and standing belt (F).

2. Apparatus according to claim 1, characterised in that the shrink foil applying apparatus (21) and the shrink frame (18) are formed as combined apparatus.

3. Apparatus according to claim 1 or 2, characterised in that, in addition, shaping tools (7) of the profiling apparatus (1) are also provided in the opposite upper region of the shrink apparatus.

4. Apparatus according to claim 1 or one of the subsequent claims, characterised in that the shaping tools (7) are formed as roller sets (6) known per se and insertable into the niches in the stack (16).

5. Apparatus according to claim 1 or one of the subsequent claims, with a liftable and lowerable region of the conveying and standing belt, characterised in that the liftable and lowerable region (B) of the conveying and standing belt is shorter and/or narrower in the region of the shrink apparatus

6. Apparatus according to claim 1 or one of the subsequent claims, characterised in that the pressing or shaping movement of the shaping tools (7) is guided via guides, in particular crank surfaces (13, 14), mounted in a fixed manner on the lifting and lowering apparatus (S).

7. Apparatus according to claim 6, characterised in that the shaping tools (7) are formed so that they can be raised and lowered and the fixed slide surfaces (13, 14) are provided in the longitudinal and/or transverse conveying direction.

8. Apparatus according to claims 6 or 7, characterised in that the roller sets (6) of the shaping tools (7) are mounted on spring-loaded (24) rocker arms (2).

## Revendications

1. Dispositif pour la mise en oeuvre d'un procédé de fabrication d'une unité d'emballage renfermant plusieurs rangées d'objets empilés les uns sur les autres, et intégralement enveloppée par une feuille rétractible, plusieurs rangées d'objets étant tout d'abord empilées les unes sur les autres avec une même surface de base, rangées sur lesquelles une rangée d'objets isolée est ensuite empilée de manière à former au moins deux niches mutuellement parallèles, pour l'engagement ultérieur d'organes de support d'un engin de levage, puis l'on dépose, sur toute la pile, une première feuille rétractible qui est ensuite intimement rétractée sur ladite pile, par apport de chaleur, après quoi la pile intégrale est animée d'une rotation de 180_{°}, de façon telle que la rangée isolée se place vers le bas avec les niches, ensuite de quoi une seconde feuille rétractible est déposée sur la pile, puis est intimement rétractée sur ladite pile, par apport de chaleur, les feuilles rétractibles étant déformées dans les niches après la rétraction de la seconde feuille rétractible, comprenant un dispositif (21) délivreur de feuilles rétractibles, un dispositif de thermorétraction (18), un dispositif de retournement (23) et un dispositif de profilage (P) pour déformer les feuilles rétractibles dans les niches, ainsi qu'une piste (F) de convoyage et d'attente, s'étendant à travers tous les dispositifs, caractérisé par le fait que les outils de conformation (7) du dispositif de profilage (1) sont installés dans le dispositif de thermorétraction, réalisé sous la forme d'un cadre de thermorétraction (18) mobile en hauteur, au voisinage de sa piste (F) de convoyage et d'attente.

2. Dispositif selon la revendication 1, caractérisé par le fait que le dispositif (21) délivreur de feuilles rétractibles et le cadre de thermorétraction (18) sont réalisés sous la forme d'un dispositif combiné.

3. Dispositif selon la revendication 1 ou 2, caractérisé par le fait que des outils de conformation (7) du dispositif de profilage (1) sont également prévus, additionnellement, dans la région supérieure opposée du dispositif de thermorétraction.

4. Dispositif selon la revendication 1 ou l'une des suivantes, caractérisé par le fait que les outils de conformation (7) sont réalisés sous la forme de jeux (6) de rouleaux connus par eux-mêmes, qui peuvent pénétrer dans les niches sur la pile (16).

5. Dispositif selon la revendication 1 ou l'une des suivantes, muni d'une région soulevable et abaissable de la piste de convoyage et d'attente, caractérisé par le fait que la région (B) soulevable et abaissable de la piste (F) de convoyage et d'attente est plus courte et/ou plus étroite que la rangée isolée (17), au voisinage du dispositif de thermorétraction.

6. Dispositif selon la revendication 1 ou l'une des suivantes, caractérisé par le fait que le mouvement respectif de compression ou de déformation des outils de conformation (7) est guidé par des guidages, notamment des surfaces de coulissement (13, 14), occupant des positions fixes sur le dispositif (S) de soulèvement et d'abaissement.

7. Dispositif selon la revendication 6, caractérisé par le fait que les outils de conformation (7) sont réalisés avec faculté de soulèvement et d'abaissement, et les surfaces fixes de coulissement (13, 14) sont prévues dans le sens du convoyage longitudinal et/ou transversal.

8. Dispositif selon la revendication 6 ou 7, caractérisé par le fait que les jeux (6) de rouleaux des outils de conformation (7) sont disposés sur des poutrelles mobiles (2) à sollicitation élastique (24).
